# EUROPÄISCHE PATENTSCHRIFT

(11) **EP 3 635 295 B1**
(45) Veröffentlichungstag und Bekanntmachung des Hinweises auf die Patenterteilung: **28.02.2024**
(21) Anmeldenummer: 19710391.4
(22) Anmeldetag: 11.03.2019
(51) Int. Cl.: F21V 33/00

(54) **KORPUSMÖBEL**
CABINET
CORPS DE MEUBLE

(30) Priorität: 10.04.2018 DE 202018101927 U
(43) Veröffentlichungstag der Anmeldung: 15.04.2020
(73) Patentinhaber: SieMatic Möbelwerke GmbH & Co. KG, 32584 Löhne (DE)
(72) Erfinder: SIEKMANN, Ulrich Wilhelm, 32584 Löhne (DE)
(74) Vertreter: Schober, Mirko
(86) Internationale Anmeldenummer: PCT/EP2019/055944
(87) Internationale Veröffentlichungsnummer: WO 2019/197092

(56) Entgegenhaltungen:
- EP-A1- 1 980 176
- CN-U- 203 646 770

## Beschreibung

### TECHNISCHES GEBIET

Die Erfindung betrifft ein Korpusmöbel nach dem Oberbegriff des Anspruchs 1.

### STAND DER TECHNIK

Entsprechende Möbel sind seit langem bekannt. Insbesondere im Küchenbau werden eine ganze Reihe von Korpusmöbeln verwendet, welche mit Möbelfronten ausgestattet werden, um ein einheitliches Bild zu schaffen. Unter Korpusmöbel im Sinne der Erfindung wird ein Möbel verstanden, welches wenigstens einen Möbelkorpus oder aber eine Mehrzahl Möbelkorpus aufweist.

Die Möbelfronten sind in der Regel zu öffnen, um den Innenbereich des Korpusmöbels zugänglich zu machen. Die Möbelfronten können also Teile von Auszügen, Schubkästen oder Schränken sein. Zum Öffnen können Möbelfronten beispielsweise Griffe aufweisen, alternativ können solche Korpusmöbel auch mit grifflosen Varianten operieren. Dazu wird in der Regel neben der Schmalseite einer Möbelfront eine Eingriffsöffnung vorgesehen, hinter der ein Sichtschutzprofil angeordnet ist, dass den weiteren Blick in das Innere des Möbels verdeckt.

Üblicherweise handelt es sich bei diesem Sichtschutzprofil um C-Profile oder U-Profile, meist aus Kunststoff oder Metall, sodass man von außen betrachtet hinter der Eingriffsöffnung eine ebene Fläche erkennen kann.

So offenbart beispielsweise die EP 1 980 176 A1 ein C-förmiges Sichtschutzprofil, dessen Rückseite mit einem Paneel verkleidet wird. Gehalten wird dieses Paneel dadurch, dass am oberen Teil des Profils ein hervorstehendes Halteelement angeordnet ist, hinter dem das Paneel gehalten wird, und am unteren Ende eine Leiste so angeordnet wird, dass sie das Paneel am unteren Ende festklemmt. So ist hinter dem Eingriff eine ebene Fläche erkennbar.

Die CN 203 646 770 U offenbart ein L-förmiges Sichtschutzprofil, das in dem Winkel zum einen gerundet ist und zum anderen eine Vertiefung enthält, in die ein LED-Streifen angeordnet ist. Abgedeckt wird die Vertiefung durch ein opakes Material, das eine direkte Strahlung der LED verhindert. Mit dieser Beleuchtung wird die Eingriffsöffnung indirekt ausgeleuchtet. Auf der zum Innenraum weisenden Seite des langen L-Arms ist ebenfalls eine Nut eingelassen, in der ein weiterer LED-Streifen angeordnet sein kann, der ebenfalls mit einem opaken Material abgedeckt ist. Diese Beleuchtung soll den Innenraum des Korpus erleuchten.

### DIE ERFINDUNG

Aufgabe der vorliegenden Erfindung ist es, ein Korpusmöbel der eingangs genannten Art zu schaffen, welches im Bereich der Griffleiste neue Gestaltungsmöglichkeiten bietet.

Gelöst wird diese Aufgabe durch ein Korpusmöbel mit den Merkmalen des Anspruchs 1. Vorteilhafte Ausführungsformen finden sich in den Unteransprüchen.

Das erfindungsgemäße Korpusmöbel weist wenigstens ein, den Zugang zu einem Innenbereich des Korpusmöbels verschließendes und gegenüber dem Korpus des Korpusmöbels beweglich gelagertes Frontteil auf. Dazu umfasst das Möbel insbesondere tragende, vertikal zum Aufstellboden angeordnete Innenwände oder Seitenwände oder wenigstens eine Seitenwange.

Dabei ist
i) zwischen dem Frontteil und wenigstens einer Seitenwange oder
ii) zwischen dem Frontteil und wenigstens einem weiteren Frontteil oder
iii) zwischen dem Frontteil und einer, insbesondere als Arbeitsplatte ausgebildeten Oberseite
   eine Eingriffsöffnung ausgebildet.

Die Eingriffsöffnung dient dazu, das wenigstens eine Frontteil über eine von dessen Schmalseiten mit der Hand einer Bedienperson zu hintergreifen und das Frontteil zum Zugänglichmachen des durch das Frontteil verdeckten Innenbereichs durch Bewegen des Frontteils zu ermöglichen. Hierbei ist ein Profil hinter der Eingriffsöffnung so angeordnet, dass es das Einsehen in den Innenbereich des Korpusmöbels durch die Eingriffsöffnung verdeckt.

Dieses Profil ist aus zwei miteinander verbundenen oder auch einstückig ausgebildeten Teilen ausgebildet und weist erfindungsgemäß einen ersten Teil und einen mit diesem verbundenen oder einstückig ausgebildeten zweiten Teil auf. Der erste Teil umfasst dabei eine erste, durch die Eingriffsöffnung sichtbare Sichtfläche. Der zweite Teil weist eine zweite, durch die Eingriffsöffnung sichtbare Sichtfläche auf. Die beiden Sichtflächen sind dabei relativ zueinander so angeordnet, dass zwischen ihnen eine Schattenfuge ausgebildet ist.

Das erfindungsgemäße Profil verleiht dem Korpusmöbel im Bereich der Griffleiste einen völlig neuen optischen Eindruck. Durch das Schaffen einer Schattenfuge in diesem Bereich wird der Griffleisten Bereich mit einer zusätzlichen optischen Tiefe versehen, welche den Gesamteindruck des Korpusmöbels nachhaltig prägt.

Weiterhin sind bei der vorliegenden Erfindung beide Sichtflächen zueinander abgewinkelt. Auf diese Weise kann eine besondere optische Tiefe im Profil erzeugt werden. Dazu ist weiterhin vorgesehen, dass die Sichtflächen ausgehend vom Längsrand des Profils schräg zur Mitte des Profils hin und schräg zur Rückseite des Korpusmöbels hin verlaufen. So wird in der Mitte des Profils die größte Tiefe erreicht und der Blick des Betrachters wird durch die schräge Führung der Sichtflächen in diesen tieferen Bereich in Richtung der dort ausgebildeten Schattenfuge gelenkt.

Erfindungsgemäß ist vorgesehen, dass die eine Sichtfläche einen, insbesondere freien, Endabschnitt aufweist. Dieser Endabschnitt ist dabei so ausgebildet, dass dessen freie Schmalseite der anderen Sichtfläche zugewandt ist. Erfindungsgemäß läuft also die Schmalseite der einen Sichtfläche auf die andere Sichtfläche zu und bildet auf diese Weise die Schattenfuge aus. Die beiden Profilteile sind über Formschlusselemente aneinandergefügt.

Nach einer vorteilhaften Ausführungsform ist wenigstens eine der Sichtflächen eben ausgebildet oder weist zumindest einen ebenen Bereich auf. Natürlich sind auch andere Formen etwa mit Rundungen oder Radien denkbar. Bevorzugt ist die Form der Sichtflächen an die Form der übrigen Gestaltung des Korpusmöbels angepasst.

Die Ausbildung der Schattenfuge hat eine ganze Reihe von weiteren Vorteilen. So kann beispielsweise die Schattenfuge auch nach einer besonderen Ausführungsform der vorliegenden Erfindung beleuchtet werden. Bevorzugt geschieht dies von hinten, d.h., das Leuchtmittel ist für den Betrachter von außen selbst nicht zu sehen. Nach einer vorteilhaften Ausführungsform der vorliegenden Erfindung ist dazu vorgesehen, dass in einem der Eingriffsöffnung gegenüberliegenden rückseitigen Bereich einer Sichtfläche eine Beleuchtungseinrichtung, insbesondere ein LED-Beleuchtungsmittel, angeordnet ist. Natürlich können auch andere Beleuchtungsmittel eingesetzt werden. Diese Beleuchtungseinrichtung sorgt daher für ein dezentes aber indirektes Ausleuchten der Schattenfuge, was vom Betrachter von außen als Lichtstreifen wahrgenommen wird.

Eine weitere bevorzugte Ausführungsform sieht vor, dass die eine Sichtfläche, durch die Eingriffsöffnung betrachtet, die Sicht auf die andere Sichtfläche teilweise überdeckt. Durch diese Überdeckung kann beispielsweise der nicht sichtbare Teil der einen Sichtfläche etwa durch die zuvor beschriebene Beleuchtungseinrichtung angestrahlt werden, sodass das dadurch erzeugte Licht in diesem Bereich vom verdeckten Teil der Sichtfläche aus in die Fuge zwischen den beiden Sichtflächen reflektiert wird. Das teilweise Überdecken bewirkt auch, dass es für den Betrachter von au-βen praktisch unmöglich ist, durch die Schattenfuge hindurch in den Innenbereich des Korpusmöbels zu sehen.

Die Einsatzmöglichkeiten des erfindungsgemäßen Profils sind vielfältig, sie können an unterschiedlichen Stellen des Korpusmöbels verarbeitet werden. Dies bedingt, dass Teile des Profils beispielsweise dazu dienen können, einen Anschlag für eine Möbelfront zu bilden. Erfindungsgemäß ist vorgesehen, dass der erste Teil des Profils einen ersten, das Profil zu einer Seite begrenzenden Profilschenkel aufweist. Dieser Profilschenkel ist bevorzugt senkrecht zur geschlossenen Möbelfront angeordnet und kann daher als seitliche Begrenzung des erfindungsgemäßen Profils dienen und an dieser Stelle als Verlängerung einer Zwischenwand oder Seitenwange ausgebildet sein.

Ebenso weist der zweite Teil des Profils einen zweiten, das Profil zu einer Seite begrenzenden Profilschenkel auf.

Wie bereits erwähnt, können die genannten Profilschenkel auch dazu dienen, einen Anschlag für das Frontteil zu bilden. Dazu kann bevorzugt vorgesehen sein, dass wenigstens ein Profilschenkel ein Anschlagprofil aufweist, an welchem ein Frontteil anliegt oder anliegen kann. Ein solches Anschlagprofil ist bevorzugt nach Art einer Gummilippe oder Gummidichtung oder jedenfalls aus einem dämpfenden Material gebildet, sodass beim Schließen der Möbelfront dieselbe zum einen geschont und zum anderen eine unnötige Geräuschentwicklung beim Schließen vermieden wird.

Wie oben erwähnt, sind unterschiedliche Anwendungen des erfindungsgemäßen Profils denkbar, so kann nach einer besonderen Ausführungsform der vorliegenden Erfindung vorgesehen sein, dass im erfindungsgemäßen Korpusmöbel das Profil unterhalb eines Korpusoberteils, insbesondere einer Oberseite, bevorzugt einer Arbeitsplatte, angeordnet ist und mit seiner Hauptlängserstreckungsrichtung parallel zum Boden bzw. zur Oberseite des Korpusmöbels verläuft.

Das Profil kann in dieser Ausführungsform auf unterschiedliche Weise befestigt sein. Eine bevorzugte Variante ist, dass die Innenwand oder Innenwände des Korpusmöbels eine Aussparung aufweist/aufweisen, in der/denen das Profil aufgenommen und abgestützt ist. In der anderen Variante kann das Profil beispielsweise einfach auf den Korpus aufgesetzt werden.

Gemäß einer anderen Einsatzvariante des erfindungsgemäßen Profils kann vorgesehen sein, dass das Korpusmöbel zwei voneinander beabstandete Innenwände aufweist, zwischen die das Profil eingelegt ist. Diese Innenwände können auch die jeweiligen Außenwände zweier nebeneinander aufgestellter Möbelkorpus sein. Das Profil wird bevorzugt zumindest teilweise zwischen diesen beiden Innenwänden angeordnet und an dieser Stelle auch bevorzugt - zumindest formschlüssig - befestigt.

Bei einer anderen Ausführungsform der vorliegenden Erfindung kann vorgesehen sein, dass das Profil in einen Zwischenraum zwischen einer Innenwand und einer Seitenwange des Korpus-möbels eingesetzt ist. Somit eignet sich das erfindungsgemäße Profil auch für Korpusmöbel mit Griffleisten im Bereich der Seitenwange.

Nach einer bevorzugten Ausführungsform verläuft in den beiden letztgenannten Varianten das Profil mit seiner Hauptlängserstreckungsrichtung senkrecht zur Oberseite des Korpusmöbels.

### KURZBESCHREIBUNG DER ZEICHNUNGSABBILDUNGEN

Die Erfindung wird nachfolgend anhand der in den Figuren 1A bis 3B gezeigten Ausführungsbeispiele näher erläutert.
- Figur 1A -: zeigt eine perspektivische Ansicht auf einen Teil eines Korpusmöbels,
- Figur 1B -: zeigt eine Seitenansicht der Ansicht aus Figur 1A,
- Figur 1C -: zeigt eine perspektivische Ansicht auf einen Teil eines Korpusmöbels gemäß einer Alternative zur obigen Ausführungsform,
- Figur 1D -: zeigt eine Seitenansicht der Ansicht aus Figur 1B,
- Figur 2A -: zeigt einen Ausschnitt eines erfindungsgemäβen Korpusmöbels gemäß einer Ausführungsform der vorliegenden Erfindung in perspektivischer Darstellung,
- Figur 2B -: zeigt eine Draufsicht auf den Ausschnitt gemäß Figur 2A,
- Figur 3A -: zeigt einen Ausschnitt eines erfindungsgemäβen Korpusmöbels gemäß einer weiteren Ausführungsform der vorliegenden Erfindung in perspektivischer Darstellung,
- Figur 3B -: zeigt eine Draufsicht auf den Ausschnitt gemäß Figur 3A.

### BESTER WEG ZUR AUSFÜHRUNG DER ERFINDUNG

In Figur 1A ist eine Ausführungsform am Beispiel eines Küchenmöbels 1 gezeigt. Auf der Oberseite 4 befindet sich im gezeigten Beispiel eine Arbeitsplatte. Die Vorderseite des Korpusmöbels ist zum Innenbereich hin mit einem Frontteil 2 verschlossen. Zwischen der Arbeitsplatte 4 und dem Frontteil 2 ist eine Eingriffsöffnung 5 gezeigt, deren zum Innenbereich des Möbels hin weisender Teil durch ein Profil abgedeckt ist. Im gezeigten Beispiel liegt dieses Profil 60 auf einer entsprechenden Aussparung 31 der Innenwand 30 auf.

Wie man in Figur 1B sieht, ist das dortige Profil 60 als mehrteiliges Profil ausgebildet. Es umfasst einen ersten Teil 60a und einen zweiten Teil 60b. Die beiden Teile 60a, 60b sind miteinander verbunden, dies kann durch eine lösbare oder permanente Verbindung geschehen. Auch können die beiden Teile einstückig ausgebildet sein Dies gilt ebenso für alle in dieser Beschreibung noch zu diskutierenden Ausführungsbeispiele.

Im gezeigten Beispiel weist der zweite Teil 60b dazu in der Zeichnung horizontal verlaufende Stege 66, 67 auf, welche mit entsprechenden Rastvorsprüngen 64, 65 am anderen Teil 60a eine Schnappverbindung eingehen. Natürlich muss diese Verbindung nicht nach Art einer Schnappverbindung ausgebildet sein. Jede andere Art von Verbindung ist ebenso denkbar. An der Vorderseite des Profils 60a ist eine Sichtfläche 61 angeordnet, die vom Betrachter, der das Möbel 1 durch die Eingriffsöffnung 5 betrachtet, sichtbar ist. Die Sichtfläche 61 weist ein freies Ende 62 auf, welches mit seiner Schmalseite der Sichtfläche 63 des anderen Teils 60b zugewandt ist. Zwischen dem freien Ende 62 und der Sichtfläche 63 ist eine Fuge 7 ausgebildet, die bei Abwesenheit von Beleuchtung im Innenraum des Möbels 1 von außen als Schattenfuge wahrgenommen wird. Zwischen dem Profil 60 und der Eingriffsöffnung 5 ist ein Eingriffsraum ausgebildet, der zum Hineinlangen der Hand eines Benutzers ausgelegt ist. Im gezeigten Beispiel ist die Front 2 an ihrem der Eingriffsöffnung zugewandten schmalseitigen Bereich noch mit einem Angreifabschnitt 21 ausgebildet, den der Benutzer greifen kann, um die Front - sei es ein Auszug oder eine Klappe - öffnen zu können.

Bevorzugt verlaufen die beiden Sichtflächen 61 und 63 in einem Winkel zueinander und neigen sich schräg zum hinteren Bereich des Korpusmöbels. Auf diese Weise wird die Blickrichtung des Betrachters in Richtung der Fuge 7 gelenkt. Hinter dem einen Teil 60a kann ein hier von den Wänden 67, 68 und 69 umgebener und zur Sichtseite durch das Ende 62 abgedeckter Bereich 8 vorgesehen sein. In diesem Bereich 8 kann an geeigneter Stelle beispielsweise ein Beleuchtungsmittel untergebracht werden, welches dann die Fuge 7 von hinten ausleuchtet. Das Beleuchtungsmittel kann beispielsweise (aber nicht ausschließlich) in Gestalt eines LED-Streifens vorgesehen sein, der vorteilhafter Weise an einer der genannten Wände 67, 68 oder 69 angebracht wird.

In den Figuren 1C und 1D ist ein alternatives Korpusmöbel gezeigt. Hier gibt es anstelle der als Arbeitsplatte ausgebildeten Oberseite ein Korpus-oberteil 4, welches beispielsweise auch noch Fächer aufweisen kann und welches vorteilhafterweise mit einer Front 2 geschlossen ist. Bei dieser Ausführungsform sind alle das Profil 60 betreffenden Merkmale dieselben wie oben, lediglich reicht die hier gezeigte Innenwand 3 über die gesamte Höhe des Korpusmöbels und das Profil 60 ist in einer entsprechenden Aussparung 31 eingelassen bzw. liegt darauf auf.

Die in den Figuren 2A und 2B gezeigte erfindungsgemäße Ausführungsform betrifft insbesondere Korpusmöbel mit einer Mehrzahl Innenwänden 3. Das erfindungsgemäße Profil 60 ist im gezeigten Beispiel in den Fugenbereich zwischen zwei Innenwänden 3 eingebracht und verhindert so, dass in den Bereich zwischen den beiden Innenwänden 3 Einsicht genommen werden kann. Wieder gibt es die beiden Teile 60a und 60b, welche die bereits oben im Zusammenhang mit der ersten Ausführungsform beschriebenen Sichtflächen aufweisen.

Dies ist in der Figur 2B genauer gezeigt. Wieder weist eine erste Sichtfläche 61 ein freies Ende 62 auf, welches mit seiner Schmalseite in Richtung der Sichtfläche 63 des anderen Profilteils 60b weist. Die beiden Profilteile sind im gezeigten Beispiel über Formschlusselemente 64 und 66 aneinandergefügt und zwischen den Innenwänden 3 eingebracht. Die Befestigung kann auf unterschiedliche Weise erfolgen, so können die Profilteile beispielsweise mit den Innenwänden verklebt oder verschraubt sein.

Im zu den Fronten 2 hin weisenden vorderen Teil des erfindungsgemäßen Profils 60 sind Schenkel vorgesehen, die einerseits die Einsicht in den Innenbereich der sich an das Profil 60 anschließenden Korpusteile verhindern, zum anderen aber auch einen Anschlag für die Möbelfronten 2 beidseits der Eingriffsöffnung 5 bilden. Dazu sind am freien Ende der Schenkel bevorzugt entsprechende Anschlagprofile 9 vorgesehen, die im gezeigten Beispiel im Querschnitt eine im Querschnitt O-förmige Lippe aufweisen. Bevorzugt handelt es sich bei den Profilen 9 um elastische Profile aus Gummi oder einem Kunststoff.

Die gezeigte Ausführungsform des erfindungsgemäßen Profils 60 eignet sich also insbesondere zum Einsatz im Verbindungsbereich zwischen zwei Möbelkorpus oder zwei Innenwänden.

Die Sichtflächen 61 und 63 sind im gezeigten Beispiel schräg zueinander angestellt und laufen in Richtung der Profilmitte zusammen, wobei sie von der Vorderseite ausgesehen von den beiden Profilschenkeln ausgehend schräg nach hinten ins Innere des Möbels laufen. Auf diese Weise wird die Schattenfuge 7 nach hinten versetzt und es entsteht durch die schräg nach hinten laufenden Sichtflächen 61 und 63 eine zusätzliche Tiefenwirkung. Natürlich kann auch hier im Bereich 8 hinter der Sichtfläche 61 wieder ein Beleuchtungsmittel angeordnet sein. Hierzu wird auf die obigen Ausführungen entsprechend verwiesen.

Im Randbereich von Korpusmöbeln kann ebenfalls ein erfindungsgemäßes Profil 60 eingesetzt werden und erzielt auch dort eine Tiefenwirkung. Hier ist im Beispiel der Figur 3A und 3B das erfindungsgemäße Profil 60 im Bereich zwischen einer Innenwand 3 und einer äußeren Seitenwange 17 angeordnet. Auch hier sind die beiden Profilteile 60a und 60b über Fügeflächen 64 und 66 aneinandergefügt. Für die einzelnen Befestigungsmöglichkeiten wird ebenso auf die obigen Ausführungsformen verwiesen. Im gezeigten Beispiel erkennt man wieder die beiden Sichtflächen 61 und 63, das freie Ende 62 und den hinter dem freien Ende angeordneten Raum 8, der auch in diesem Beispiel wiederum mit Beleuchtungsmitteln ausgeleuchtet werden kann. Der Profilteil 60 a weist einen Schenkel auf, der in der ebenfalls bereits geschilderten Weise mit einem entsprechenden Anschlagprofil 9 versehen werden kann.

Die drei Ausführungsformen der vorliegenden Erfindung, die in den Figuren 1A bis 3B dargestellt sind, lassen sich an einem Korpusmöbel auch durchaus miteinander kombinieren.

## Patentansprüche

1. Korpusmöbel (1) mit wenigstens einem den Zugang zu einem Innenbereich des Korpusmöbels verschließenden, gegenüber dem Korpus des Korpusmöbels beweglich gelagerten Frontteil (2) sowie, insbesondere tragenden, vertikal zum Aufstellboden angeordneten Innenwänden (3) oder Seitenwänden (3) oder wenigstens einer Seitenwange (17), wobei
i) zwischen dem Frontteil (2) und wenigstens einer Seitenwange (17) oder
ii) zwischen dem Frontteil (2) und wenigstens einem weiteren Frontteil (2) oder
iii) zwischen dem Frontteil (2) und einer, insbesondere als Arbeitsplatte ausgebildeten, Oberseite (4) eine Eingriffsöffnung (5) ausgebildet ist, die dazu dient, das wenigstens eine Frontteil (2) über eine von dessen Schmalseiten mit der Hand einer Bedienperson zu hintergreifen und das Frontteil (2) zum Zugänglichmachen des durch das Frontteil (2) verdeckten Innenbereichs durch Bewegen des Frontteils zu ermöglichen,
wobei ein Profil (60) hinter der Eingriffsöffnung (5) so angeordnet ist, dass es das Einsehen in den Innenbereich des Korpusmöbels (1) durch die Eingriffsöffnung (5) verdeckt, wobei
das Profil (60) einen ersten Teil (60a) und einen mit diesem verbundenen zweiten Teil (60b) aufweist, wobei der erste Teil (60a) eine erste, durch die Eingriffsöffnung (5) sichtbare Sichtfläche (61) und der zweite Teil (60b) eine zweite, durch die Eingriffsöffnung (5) sichtbare Sichtfläche (63) aufweist, wobei die beiden Sichtflächen (61, 63) relativ zueinander so angeordnet sind, dass zwischen ihnen eine Schattenfuge (7) ausgebildet ist, und wobei beide Sichtflächen (61, 63) zueinander abgewinkelt sind,
wobei die Sichtflächen (61, 63) ausgehend vom Längsrand des Profils schräg zur Mitte des Profils (60) hin und schräg zur Rückseite des Korpusmöbels (1) hin verlaufen, wobei die eine Sichtfläche (61) einen Endabschnitt (62) aufweist,
**dadurch gekennzeichnet,**
**dass** die beiden Profilteile (60a, 60b) über Formschlusselemente (64, 66) aneinandergefügt sind,
**dass** der freie Endabschnitt (62) der einen Sichtfläche (61) mit seiner Schmalseite in Richtung der Sichtfläche (63) des zweiten Profilteils (60b) weist und auf diese Weise die Schattenfuge (7) ausbildet,
**dass** die eine Sichtfläche (61), durch die Eingriffsöffnung (5) betrachtet, die Sicht auf die andere Sichtfläche (63) teilweise überdeckt,
**dass** der erste Teil (60a) des Profils (60) einen ersten, das Profil zu einer Seite begrenzenden Profilschenkel aufweist,
**dass** der zweite Teil (60b) des Profils (60) einen zweiten, das Profil (60) zu einer Seite begrenzenden Profilschenkel aufweist und
**dass** wenigstens ein Profilschenkel ein Anschlagprofil (9) aufweist, an welchem ein Frontteil (2) anliegt oder anliegen kann.

2. Korpusmöbel (1) nach Anspruch 1,
**dadurch gekennzeichnet,**
**dass** wenigstens eine der Sichtflächen (61, 63) eben ausgebildet oder einen ebenen Bereich aufweist.

3. Korpusmöbel (1) nach einem der vorigen Ansprüche, **dadurch gekennzeichnet,**
**dass** in einem der Eingriffsöffnung (5) gegenüberliegenden rückseitigen Bereich einer Sichtfläche (61) eine Beleuchtungseinrichtung, insbesondere ein LED-Beleuchtungsmittel, angeordnet ist.

4. Korpusmöbel (1) nach einem der vorigen Ansprüche, **dadurch gekennzeichnet,**
**dass** das Profil (60) unterhalb eines Korpusoberteils (4), insbesondere einer Oberseite (4), bevorzugt einer Arbeitsplatte, angeordnet ist und mit seiner Hauptlängserstreckungsrichtung parallel zum Boden oder zur Oberseite des Korpusoberteils (4) verläuft.

5. Korpusmöbel (1) nach Anspruch 4,
**dadurch gekennzeichnet,**
**dass** dessen Innenwand oder Innenwände (3) eine Aussparung (31) aufweist/aufweisen, in der/denen das Profil (60) aufgenommen und abgestützt ist.

6. Korpusmöbel (1) nach einem der Ansprüche 1 bis 3, **dadurch gekennzeichnet,**
**dass** es zwei voneinander beabstandete Innenwände (3) aufweist, zwischen die das Profil (60) eingelegt ist.

7. Korpusmöbel (1) nach einem der Ansprüche 1 bis 3,
**dadurch gekennzeichnet,**
**dass** das Profil (60) in einen Zwischenraum zwischen einer Innenwand (3) und einer Seitenwange (17) des Korpusmöbels (1) eingesetzt ist.

8. Korpusmöbel (1) nach Anspruch 6 oder 7,
**dadurch gekennzeichnet,**
**dass** das Profil (60) mit seiner Hauptlängserstreckungsrichtung senkrecht zur Oberseite (4) verläuft.

## Claims

1. Cabinet (1) with at least one front part (2) which is mounted such as to be movable relative to the carcass of the cabinet and which closes the access to an internal region of the cabinet, as well as having in particular supporting inside walls (3) or side walls (3) or at least one side piece (17) arranged vertical relative to the installation base, wherein
i) between the front part (2) and at least one side piece (17)
ii) or between the front part (2) and at least one further front part (2) or
iii) between the front part (2) and an upper side (4), configured in particular as a worktop, there is an access opening (5) which serves on moving the front part to allow the hand of a user to engage at least behind a front part (2) via one of its narrow sides and to enable access to the interior region covered by the front part (2),
wherein a profile (60) is arranged behind the access opening (5) so that it covers insight into the interior region of the cabinet (1) through the access opening (5), wherein the profile (60) comprises a first part (60a) and a second part (60b) connected to the latter, wherein the first part (60a) has a first visible surface (61) visible through the access opening (50, and the second part (60b) has a second visible surface (63) visible through the access opening (5), wherein the two visible surfaces (61, 63) are arranged relative to one another so that a shadow gap (7) is formed between them, and wherein the two visible surfaces (61, 63) are angled relative to one another,
wherein the visible surfaces (61, 63) starting from the longitudinal edge of the profile run obliquely towards the centre of the profile (60) and obliquely towards the back of the cabinet (1) wherein the one visible surface (61) has an end portion (62)
**characterised in that** the two profile parts (60a, 60b) are joined to one another via form-locking elements (64, 66),
that the free end portion (62) of the one visible surface (61) with its narrow side faces towards the visible surface (63) of the second profile part (60b) and in this way forms the shadow gap (7),
that the one visible surface (61), viewed through the access opening (5), covers in part the view to the other visible surface (63),
that the first part (60a) of the profile (60) has a first profile leg delimiting the profile at one side,
that the second part (60b) of the profile (60) has a second profile leg delimiting the profile (60) at one side, and
that at least one profile leg has a stop profile (9) which is or can be adjoined by a front part (2).

2. Cabinet (1) according to Claim 1,
**characterised in that**
at least one of the visible surfaces (61, 63) is designed flat or has a flat region.

3. Cabinet (1) according to one of the preceding claims **characterised in that**
a lighting unit, in particular an LED lighting unit, is arranged in a rear region of a visible surface (61) opposite the access opening (5).

4. Cabinet (1) according to one of the preceding claims **characterised in that**
the profile (60) is arranged underneath an upper carcass part (4), in particular an upper side (4), preferably a worktop, and runs with its main longitudinal extent direction parallel to the base or to the upper side of the upper carcass part (4).

5. Cabinet (1) according to Claim 4
**characterised in that**
its inside wall or inside walls (3) has/have a recess (31) in which the profile (60) is received and supported.

6. Cabinet (1) according to one of Claims 1 to 3
**characterised in that**
it has two inside walls (3) spaced from one another and between which the profile (60) is inserted.

7. Cabinet (1) according to one of Claims 1 to 3
**characterised in that**
the profile (60) is inserted into an interspace between an inside wall (3) and a side piece (17) of the cabinet (1) .

8. Cabinet (1) according to Claim 6 or 7
**characterised in that**
the profile (60) runs with its main longitudinal extent direction perpendicular to the upper side (4).

## Revendications

1. Meuble de corps (1) comportant au moins une partie frontale (2) fermant l'accès à une zone intérieure du meuble de corps, montée mobile par rapport au corps du meuble de corps, ainsi que des parois intérieures (3) ou latérales (3), notamment des parois porteuses, disposées verticalement par rapport au fond de pose, ou au moins une joue latérale (17),
dans lequel
i) entre la partie frontale (2) et au moins une joue latérale (17) ou
ii) entre la partie frontale (2) et au moins une autre partie frontale (2) ou iii) entre la partie frontale (2) et une partie supérieure (4) sous forme notamment de plan de travail, une ouverture d'engagement (5) est formée qui sert à mettre en prise l'au moins une partie frontale (2) par l'intermédiaire de l'un de ses petits côtés avec la main d'un opérateur et à permettre à la partie frontale (2) de rendre accessible la zone intérieure recouverte par la partie frontale (2) par déplacement de la partie frontale,
dans lequel un profilé (60) derrière l'ouverture d'engagement (5) est disposé de telle sorte qu'il masque l'observation dans la zone intérieure du meuble de corps (1) par l'ouverture d'engagement (5), dans lequel le profilé (60) comporte une première partie (60a) et une deuxième partie (60b) reliée à celle-ci, dans lequel la première partie (60a) comporte une première surface visible (61) visible à travers l'ouverture d'engagement (5) et la deuxième partie (60b) comporte une deuxième surface visible (63) visible à travers l'ouverture d'engagement (5), dans lequel les deux surfaces visibles (61, 63) sont disposées l'une par rapport à l'autre de manière à former un joint d'ombre (7) entre elles, et dans lequel les deux surfaces visibles (61, 63) forment un angle l'une par rapport à l'autre,
dans lequel les surfaces visibles (61, 63), en partant du bord longitudinal du profilé, s'étendent transversalement vers le centre du profilé (60) et transversalement vers l'arrière du meuble de corps (1), dans lequel ladite une surface visible (61) comporte une partie d'extrémité,
**caractérisé en ce que**
les deux parties de profilé (60a, 60b) sont jointes par l'intermédiaire des éléments à engagement positif (64, 66),
que la partie d'extrémité libre (62) de ladite une surface visible (61) avec son petit côté pointe dans la direction de la surface visible (63) de la deuxième partie de profilé (60b) et ainsi forme la joint d'ombre (7),
que ladite une surface visible (61), vu par l'ouverture d'engagement (5), masque la vue sur l'autre surface visible (63) partiellement,
que la première partie (60a) du profilé (60) comporte une première branche profilée limitant le profilé d'un côté,
que la deuxième partie (60b) du profilé (60) comporte une deuxième branche profilée limitant le profilé d'un côté, et
qu'au moins une branche profilée comporte un profilé de butée (9) sur lequel s'appuie ou peut s'appuyer une partie frontale (2).

2. Meuble de corps (1) selon la revendication 1, **caractérisé en ce**
**qu'**au moins une des surfaces visibles (61, 63) est d'une forme plane ou comporte une zone plane.

3. Meuble de corps (1) selon l'une quelconque des revendications précédentes,
**caractérisé en ce**
**qu'**un appareil d'éclairage, surtout un moyen d'éclairage LED, est agencé dans une zone arrière d'une surface visible (61) à l'opposé de l'ouverture d'engagement (5).

4. Meuble de corps (1) selon l'une quelconque des revendications précédentes,
**caractérisé en ce**
**que** le profilé (60) est agencé en dessous d'un haut du corps (4), surtout d'une partie supérieure (4), de préférence, d'un plan de travail, et, avec sa direction de l'extension longitudinale principale, s'étend parallèlement au fond ou à la partie supérieure du haut du corps (4).

5. Meuble de corps (1) selon la revendication 4, **caractérisé en ce**
**que** sa paroi intérieure ou ses parois intérieures (3) comporte(nt) un évidement (31) dans lequel/lesquels le profilé (60) est reçu et supporté.

6. Meuble de corps (1) selon l'une quelconque des revendications 1 à 3,
**caractérisé en ce**
**qu'**il comporte deux parois intérieures (3) espacées les unes des autres entre lesquelles le profilé (60) est placé.

7. Meuble de corps (1) selon l'une quelconque des revendications 1 à 3,
**caractérisé en ce**
**que** le profilé (60) est inséré dans un espace entre une paroi intérieure (3) et une joue latérale (17) du meuble de corps (1).

8. Meuble de corps (1) selon la revendication 6 ou 7, **caractérisé en ce**
**que** le profilé (60), avec sa direction d'extension longitudinale principale, s'étend perpendiculaire à la partie supérieure (4).
